# EUROPÄISCHE PATENTSCHRIFT

(11) **EP 3 859 117 B1**
(45) Veröffentlichungstag und Bekanntmachung des Hinweises auf die Patenterteilung: **03.12.2025**
(21) Anmeldenummer: 20154397.2
(22) Anmeldetag: 29.01.2020
(51) Int. Cl.: E06B 3/46, E05D 15/06

(54) **SCHIEBEFENSTERVORRICHTUNG**
PUSH WINDOW DEVICE
DISPOSITIF DE FENÊTRE COULISSANTE

(43) Veröffentlichungstag der Anmeldung: 04.08.2021
(73) Patentinhaber: Michels, Christian, 59469 Ense (DE)
(72) Erfinder: Michels, Christian, 59469 Ense (DE)
(74) Vertreter: Patentanwälte Dörner & Kötter PartG mbB

(56) Entgegenhaltungen:
- EP-A1- 3 095 946
- EP-A1- 3 219 895
- EP-A2- 2 546 448
- EP-A2- 2 546 448
- WO-A1-2015/150991
- WO-A1-2017/220770
- WO-A1-2017/220770
- DE-U1- 202020 105 543
- IT-A1- 201700 024 975
- IT-A1- 201700 024 975
- IT-A1- 201700 081 435
- IT-A1- 201700 081 435
- JP-U- S53 125 453

## Beschreibung

Die Erfindung betrifft eine Schiebefenstervorrichtung, umfassend einen rechteckigen Fensterrahmen zum Einbauen in einen Fensterausschnitt nach dem Oberbegriff des Patentanspruchs 1.

Sehr große, öffenbare Fensterformate können nur als Schiebefenster ausgeführt werden. Um einen quasi nahtlosen Übergang zwischen Wohnraum und Natur zu erzielen, besteht häufig der Wunsch nach einer rahmenlosen Verglasung, d. h. einer Verglasung, bei der die Rahmen nicht sichtbar angeordnet sind. Hierzu werden Rahmenprofile vollständig in Boden, Decke und Wände eingepasst, welche die Fensterelemente aufnehmen. Dabei kommen regelmäßig Aluminiumprofile zum Einsatz, welche die erheblichen Lasten der Fensterelemente aufnehmen. In der EP 3 095 946 A1 ist eine Schiebefenstervorrichtung beschrieben, bei der die Rahmen aus einem umlaufenden Kunststoffprofil gebildet sind, in das bodenseitig Statikelemente eingebracht sind, die über Krafteinleitungsstützen die einwirkenden Lasten der Fensterelemente aufnehmen. In dem bodenseitigen Profilteil sind weiterhin Rollen in einer Geraden fluchtend angeordnet, auf denen das verschiebbare Fensterelement aufliegt und über die dieses Fensterelement verschiebbar ist.

Diese vorbekannte Schiebefenstervorrichtung zeichnet sich durch eine dezente, minimalistische Gestaltung aus, bei der die Fensterscheiben rahmenlos über dem Boden zu schweben scheinen. Bei näherer Betrachtung des Bodenprofils ist jedoch der nicht von dem verschiebbaren Fensterelement verdeckte Kanal sichtbar, in dem die Rollen, auf denen das Fensterelement verschiebbar ist, gelagert sind. Dieser Kanal mit dem in diesen angeordneten Rollen stört den Gesamteindruck der ansonsten sehr dezenten Schiebefenstervorrichtung. Eine weitere Schiebefenstervorrichtung ist in der IT 2017 0008 1435 A1 beschrieben.

Hier will die Erfindung Abhilfe schaffen. Der Erfindung liegt die Aufgabe zugrunde, eine Schiebefenstervorrichtung der vorgenannten Art bereitzustellen, bei der auch bei geöffneter Position des verschiebbaren Fensterelements kein mit Rollen bestückter Kanal zu sehen ist. Gemäß der Erfindung wird diese Aufgabe durch eine Schiebefenstervorrichtung mit den Merkmalen des kennzeichnenden Teils des Patentanspruchs 1 gelöst.

Mit der Erfindung ist eine Schiebefenstervorrichtung bereitgestellt, bei der auch in geöffneter Position des verschiebbaren Fensterelements kein mit Rollen bestückter Kanal zu sehen ist. Dadurch, dass an den beiden Längsseitenwänden des Führungsschachtes in dem bodenseitigen Profilteil eine Führung eingebracht ist, in der wenigstens ein flexibler Abdeckstreifen zur temporären Abdeckung des Führungsschachtes geführt ist, der an mindestens einem Ende mit dem verschiebbaren Fensterelement verbunden wird, ist beim Öffnen des verschiebbaren Fensterelementes der in der Führung geführte flexible Streifen über den Führungsschacht gezogen, sodass dieser in jeder Stellung des verschiebbaren Fensterelementes verdeckt ist.

In Weiterbildung der Erfindung ist die Führung durch zwei gegenüberliegend angeordnete Nuten gebildet, in die der Abdeckstreifen eingreift. Hierdurch ist eine glatte Abdeckung des Führungsschachtes erzielt.

Der Führungsschacht weist einen im Wesentlichen C-förmigen Querschnitt auf, mit einem Spalt, durch den ein an dem verschiebbaren Fensterelement angeordneter Kiel eingreift, wobei der Abdeckstreifen bevorzugt einen T-förmigen Querschnitt aufweist und derart in der Führung angeordnet ist, dass dessen Mittelsteg in den Spalt hineinragt. Hierdurch ist ein bündiges Verschließen des Spaltes des Führungsschachtes ermöglicht. Bevorzugt entspricht die Breite des Mittelsteges des Abdeckstreifens im Wesentlichen der Breite des Spaltes.

In weiterer Ausgestaltung der Erfindung mündet die Führung an wenigstens einer Seite in eine innerhalb des bodenseitigen Profilteils angeordnete Umlenkung, um die der Abdeckstreifen umlenkbar ist. Bevorzugt umfasst die Umlenkung eine Umlenkrolle. Hierdurch ist eine knickfreie Unterbringung des Abdeckstreifens in Schließstellung des verschiebbaren Fensterelementes erzielt. Vorteilhaft ist der Streifen aus Kunststoff, bevorzugt aus einem thermoplastischen Elastomer hergestellt.

In Weiterbildung der Erfindung ist der Abdeckstreifen transparent ausgebildet, wobei in dem Führungsschacht Leuchtmittel angeordnet sind, die über einen angeordneten Schalter ansteuerbar sind. Hierdurch ist ein Leuchtstreifen entlang des Führungsschachtes zwischen verschiebbarem Fensterelement und wandseitigem Rahmen ermöglicht. Bevorzugt sind die Leuchtmittel durch LEDs gebildet.

In Weiterbildung der Erfindung ist die Führung aus zwei Profilen mit im Wesentlichen U-förmigem Querschnitt gebildet, die an den Längsseitenwänden des Führungsschachtes zueinander gegenüberliegend befestigt, insbesondere an diesen angeformt sind. Bevorzugt ist die Führung integraler Bestandteil eines Führungsgerüstes, das in einer Aufnahme des bodenseitigen Profilteils eingebracht ist. Vorteilhaft ist das Führungsgerüst in die Aufnahme eingeklipst. Hierdurch ist eine einfache Montage der Führung ermöglicht. Zudem ist durch das Führungsgerüst die Aufnahme des bodenseitigen Profilteils weitgehend geschlossen, wonach lediglich der offene Spalt des Führungsschachtes verbleibt, der über den Abdeckstreifen verschließbar ist.

In Ausgestaltung der Erfindung ist ein Abdeckstreifen angeordnet, der jeweils mit einem Ende mit einer Seite des verschiebbaren Fensterelements verbunden ist und auf der dem Fensterelement entgegengesetzten Seite der Stützrollenanordnung verläuft. Hierdurch ist sowohl in Schließrichtung, als auch in Öffnungsrichtung des verschiebbaren Fensterelementes eine Bewegung des Streifens durch Zug ermöglicht, wodurch einer Wellenbildung entgegengewirkt ist. Bei einer solchen zweiseitigen Anbindung des Abdeckstreifens an das Fensterelement ist zudem eine Spannung des Abdeckstreifens ermöglicht. Vorteilhaft ist die Stützrollenanordnung in Form einer Stützrollenschiene ausgebildet.

Bevorzugt ist der wenigstens eine Abdeckstreifen derart ausgebildet und in der Führung geführt, dass er eine Ebene mit den Begrenzungskanten des Führungsschachtes ausbildet. Hierdurch ist eine besonders dezente Ausgestaltung des Bodenprofils in jeder Position des verschiebbaren Fensterelementes erzielt.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die schematische Darstellung eines unteren Abschnitts einer Schiebefenstervorrichtung im Querschnitt
a) in geöffneter Position des Fensterelements;
b) in geschlossener Position des Fensterelements;
- Figur 2: die schematische Darstellung der Schiebefenstervorrichtung aus Figur 1 in einer weiteren Querschnittsdarstellung mit angeordneter Umlenkrolle;
- Figur 3: die schematische räumliche Darstellung des Bodenprofils der Schiebefenstervorrichtung aus Figur 2;
- Figur 4: die räumliche Darstellung des Bodenprofils aus Figur 3 mit angedeutetem verschiebbaren Fensterelement;
- Figur 5: die Darstellung des Bodenelements aus Figur 4 mit bereichsweise entferntem Führungsgerüst;
- Figur 6: die schematische Darstellung der Schiebefenstervorrichtung aus Figur 2 in Seitenansicht mit geschlossenem Fensterelement
- Figur 7: die schematische Darstellung der Schiebefenstervorrichtung aus Figur 1 in teilweise Öffnungsstellung des verschiebbaren Fensterelements

Die als Ausführungsbeispiel gewählte Schiebefenstervorrichtung besteht im Wesentlichen aus einem Fensterrahmen, der aus einem umlaufenden Profil 1 gebildet ist, das ein feststehendes Fensterelement 3 sowie ein verschiebbares Fensterelement 4 aufnimmt und bodenseitig auf einer Basiszarge gelagert ist.

Das umlaufende Profil 1 ist als Kunststoffprofil ausgebildet und umfasst ein bodenseitiges Profilteil 2, ein - nicht dargestelltes - deckenseitiges Profilteil sowie zwei seitliche Profilteile, welche einen rechteckförmigen Fensterrahmen begrenzen. In Figur 1 ist der im Rahmen der vorliegenden Erfindung relevante untere Abschnitt einer Schiebefenstervorrichtung gezeigt. Einzelheiten des oberen Bereichs mit Decken und Seitenprofilen sind beispielsweise in der EP 3 059 946 A1 beschrieben. Der Querschnitt des bodenseitigen Profilteils 2 ist in Figur 1 dargestellt. Es umfasst eine erste Aufnahme 21 zur Aufnahme des feststehenden Fensterelements 3 und eine neben der ersten Aufnahme 21 angeordnete zweite Aufnahme 22 zur Aufnahme des verschiebbaren Fensterelements 4. Die Aufnahmen 21, 22 setzen auf einer Anordnung von parallel zueinander angeordneten Stegen 23 auf, durch die orthogonal zu den Aufnahmen 21, 22 sich erstreckende Kanäle 211, 221 begrenzt sind. Parallel zu den Aufnahmen 21, 22 sind orthogonal zu den Kanälen 221, 222 diese durchdringend parallel zueinander angeordnete Querstreben 24 angeformt.

In der das feststehende Fensterelement 2 aufnehmenden ersten Aufnahme 21 ist ein mittlerer, sich über etwa die halbe Breite der ersten Aufnahme 21 erstreckender Kanal 221 angeordnet, in dem ein in Form eines Rechteckstabes ausgebildetes Statikelement 25 eingeschoben ist. Über das Statikelement 25 erfolgt die Lasteinleitung auf die Basiszarge.

In der das verschiebbare Fensterelement 4 aufnehmenden zweiten Aufnahme 22 sind drei Kanäle 221 angeordnet, wobei in die äußeren beiden Kanäle 221 jeweils ein in Form eines Rechteckstabes ausgebildetes Statikelement 25 zur Lasteinleitung auf die Basiszarge eingeschoben ist. Der mittlere Kanal 221 nimmt eine Anzahl an entlang einer Geraden fluchtend angeordneten Stützrollen 51 auf. Die Stützrollen 51 sind in einer Stützrollenschiene 5 gelagert, die beidseitig des mittleren Kanals 221 auf den Querstreben 24 aufliegt, wodurch die Lastabtragung über die Statikelemente 25 erfolgt. Die Stützrollen 51 weisen eine radial umlaufend Nut 52 mit U-förmigem Querschnitt zum Eingriff eines Kiels 42 auf, der an der Unterseite des verschiebbaren Fensterelements 4 entlang dessen Einfassung 41 mittig angeordnet ist. Im Ausführungsbeispiel ist der Kiel 42 als separates Bauteil mit T-förmigem Querschnitt ausgebildet, das in einen an der Einfassung angeordneten, korrespondierenden Einschub 411 eingeschoben ist.

Die beiden Aufnahmen 21, 22 sind beidseitig durch vertikale Stützstreben 27 begrenzt, welche im eingebauten Zustand des bodenseitigen Profilteils 2 in einem gebäudeseitigen Einbauspalt mit dem Außenbelag sowie dem Oberboden des inneren Wohnbereichs fluchten. Die das feststehende Fensterelement 3 aufnehmende Aufnahme 21 des bodenseitigen Profilteils 2 ist mit einer Deckplatte 28 verschlossen, die an das bodenseitige Profilteil 21 angeklipst ist und die sich in Längsrichtung bis zu dem feststehenden Fensterelement 3 erstreckt. Hierzu weist die Deckplatte 28 seitliche Rastarme 281 auf, die in gegenüberliegend angeordnete Nuten 212 der ersten Aufnahme 21 eingreifen. In Querrichtung ist die Deckplatte 28 derart ausgebildet, dass sie in den Bereich der zweiten Aufnahme 22 hineinragt und sich in Schließposition des verschiebbaren Fensterelements 4 im Wesentlichen bis zu diesem erstreckt, wobei die Einfassung 41 des verschiebbaren Fensterelements 4 weitgehend verdeckt ist. Auf der äußeren vertikalen Stützstrebe 27 der zweiten Aufnahme 22 ist eine Deckleiste 29 angeordnet, die mit der Deckplatte 28 fluchtet und die sich wiederum in Schließposition des verschiebbaren Fensterelements 4 im Wesentlichen bis zu diesem erstreckt, wobei die Einfassung 41 des verschiebbaren Fensterelements 4 weitgehend verdeckt ist.

In die zweite Aufnahme 22 des bodenseitigen Profilteils 2 ist ein Führungsgerüst 6 eingebracht. Das Führungsgerüst 6 umfasst eine Bodenplatte 61, die auf der Rollenschiene 5 aufliegt und die mit Ausnehmungen zum Durchtritt der Stützrollen 51 versehen ist. Auf der Bodenplatte 61 sowie auf beidseitig der Bodenplatte 61 angeordneten, an die bodenseitige Kontur der zweiten Aufnahme 22 angepassten Formstücken 62 sind beidseitig der Stützrollen 51 jeweils zwei vertikale Streben 63 angeordnet, die in einem Führungsflügel 64 münden, der an diese angeformt ist. An ihrer den Stützrollen 51 zugewandten Seite weisen die Führungsflügel 64 zueinander gerichtete C-Profile 65 auf, die einen Einschub für einen Abdeckstreifen 7 ausbilden, der endseitig mit dem verschiebbaren Fensterelement 4 verbunden in den gegenüberliegend angeordneten C-Profilen 65 des Führungsgerüsts 6 geführt ist. Vorzugsweise ist der Abdeckstreifen 7 mit dem an dem verschiebbaren Fensterelement 4 angeordneten Kiel 42 verbunden. Die Führungsflügel 64 mit den an diesen angeformten C-Profilen 65 und inneren vertikalen Streben 63 begrenzen einen Führungsschacht 26, in den die Stützrollen 51 der Stützrollenschiene 5 hineinragen. Die Aufnahme 22 ist durch das eingebrachte Führungsgerüst 6 ausgefüllt und optisch auf dessen Führungsschacht 26 reduziert, der durch den Abdeckstreifen 7 verschlossen ist.

Beabstandet zu den Führungsflügeln 64 sind an den äußeren Streben 63 des Führungsgerüsts 6 Rastarme 66 angeformt, die in gegenüberliegend angeordnete Nuten 222 der zweiten Aufnahme 22 eingreifen. Beabstandet zu den Nuten 222 sind die vertikalen Stützstreben 27 der zweiten Aufnahme 22 mit gegenüberliegend angeordneten Einschubnuten 223 mit C-förmigem Querschnitt versehen, die Dichtlippen 271 aufnehmen, die auf den Führungsflügeln 64 des Führungsgerüsts 6 gegen dieses vorgespannt aufliegen, wodurch das Führungsgerüst 6 gegen die vertikalen Stützstreben 27 abgedichtet ist.

Der Rollenschiene 5 vorgelagert ist in dem mittleren Kanal 221 des bodenseitigen Profilteils 2 eine Umlenkrolle 8 mit U-förmiger Außenkontur drehbar gelagert, deren Außendurchmesser größer ist, als der Außendurchmesser der Stützrollen 51. Um die Umlenkrolle 8 ist der Abdeckstreifen 7 geführt, dessen Länge derart gewählt ist, dass die Umlenkrolle 8 bei geöffnetem verschiebbarem Fensterelement 4 um wenigstens 150 Grad von dem Abdeckstreifen 7 umschlungen ist. Im Ausführungsbeispiel ist der Abdeckstreifen 7 aus thermoplastischem Elastomer (TPE) hergestellt und weist einen im Wesentlichen T-förmigen Querschnitt auf. Dabei ist der Abdeckstreifen 7 derart in der durch die beiden gegenüberliegenden C-Profile 65 des Führungsgerüstes 6 gebildeten Führung angeordnet, dass dessen Mittelsteg in den zwischen den beiden C-Profilen 65 gebildeten Spalt hineinragt.

In Figur 4 ist ein Detailausschnitt eines verschiebbaren Fensterelementes 4 in teilweise geschlossener Position auf dem bodenseitigen Profilteil 2 gezeigt. Hier ist das verschiebbare Fensterelement 4 mit einem Griffprofil 43 versehen, das über die erste Aufnahme 21 für das feststehende Fensterelement 3 hinausragt, derart, dass das Griffprofil 43 in geöffneter Position die Querseite des feststehenden Fensterelements 3 verdeckt, an der es anliegt. Wie in den Figuren 3 und 4 ersichtlich, sind die Führungsflügel 64 des Führungsgerüstes 6 unmittelbar unter dem Griffprofil 43 angeordnet. Der Abdeckstreifen 7 ist derart ausgebildet und in den C-Profilen 65 des Führungsgerüstes 6 geführt, dass der zwischen den C-Profilen 65 zum Durchtritt des Kiels 62 des verschiebbaren Fensterelements 4 gebildete Spalt optisch verschlossen ist. Der Führungsschacht 26 mit den in diesem angeordneten Rollen 51 ist vollständig verdeckt.

In einer nicht gezeigten Ausführungsform ist der Abdeckstreifen über zwei beidseitig des verschiebbaren Fensterelements 4 angeordnete Umlenkrollen geführt und mit seinen beiden Enden an jeweils einer Seite des verschiebbaren Fensterelements 4 mit diesem verbunden. Hierbei ist ein weniger steifes Streifenmaterial einsetzbar, da der Abdeckstreifen mit einer erforderlichen Spannung versehen werden kann, wodurch eine Wellenbildung vermieden ist.

In einer weiteren, nicht dargestellten Ausführungsform ist der Abdeckstreifen transparent ausgeführt und in der zweiten Aufnahme 55, insbesondere in dem Führungsschacht 26, sind LEDs angeordnet, über die der Streifen in einer festgelegten oder auch in einer wählbaren Farbe anstrahlbar ist. Hierbei erstrahlt der Abdeckstreifen betont als besonderes Designmerkmal.

## Patentansprüche

1. Schiebefenstervorrichtung, umfassend einen rechteckigen Fensterrahmen zum Einbauen in einen Fensterausschnitt, in welchem Fensterrahmen ein erstes, feststehendes Fensterelement (3) und ein zweites, verschiebbares Fensterelement (4) angeordnet sind, wobei der Fensterrahmen aus einem umlaufenden Profil (1) gebildet ist, das ein bodenseitiges Profilteil (2), ein deckenseitiges Profilteil und zwei seitliche Profilteile umfasst, wobei das bodenseitige Profilteil (2) einen Führungsschacht (26) aufweist, in dem eine Stützrollenanordnung vorhanden ist, auf der das zweite Fensterelement (4) gelagert ist, wobei an den beiden Längsseitenwänden des Führungsschachtes (26) in dem bodenseitigen Profilteil (2) eine Führung eingebracht ist, in der wenigstens ein flexibler Abdeckstreifen (7) zur temporären Abdeckung des Führungsschachtes (26) geführt ist, der an mindestens einem Ende mit dem verschiebbaren Fensterelement (4) verbunden ist, **dadurch gekennzeichnet, dass** der Führungsschacht (26) einen C-förmigen Querschnitt aufweist, mit einem Spalt, durch den ein an dem verschiebbaren Fensterelement (4) angeordneter Kiel (42) eingreift.

2. Schiebefenstervorrichtung nach Anspruch 1, **dadurch gekennzeichnet, dass** die Führung durch zwei gegenüberliegend angeordnete Nuten gebildet ist, in die der Abdeckstreifen (7) eingreift.

3. Schiebefenstervorrichtung nach Anspruch 1 oder 2, **dadurch gekennzeichnet, dass** der Abdeckstreifen (7) einen T-förmigen Querschnitt aufweist und derart in der Führung angeordnet ist, dass dessen Mittelsteg in den Spalt hineinragt.

4. Schiebefenstervorrichtung nach Anspruch 3, **dadurch gekennzeichnet, dass** die Breite des Mittelsteges des Abdeckstreifens (7) im Wesentlichen der Breite des Spaltes entspricht.

5. Schiebefenstervorrichtung nach einem der vorgenannten Ansprüche, **dadurch gekennzeichnet, dass** die Führung an wenigstens einer Seite in eine innerhalb des Führungsschachtes (26) angeordnete Umlenkung mündet, um die der Streifen umlenkbar ist, wobei die wenigstens eine Umlenkung bevorzugt eine Umlenkrolle (8) umfasst.

6. Schiebefenstervorrichtung nach Anspruch 5, **dadurch gekennzeichnet, dass** der Abdeckstreifen (7) aus Kunststoff, bevorzugt aus einem thermoplastischen Elastomer (TPE) hergestellt ist.

7. Schiebefenstervorrichtung nach einem der vorgenannten Ansprüche, **dadurch gekennzeichnet, dass** der Abdeckstreifen (7) transparent ausgebildet ist, wobei in dem Führungsschacht (26) Leuchtmittel, bevorzugt LEDs angeordnet sind, die über einen angeordneten Schalter ansteuerbar sind.

8. Schiebefenstervorrichtung nach einem der vorgenannten Ansprüche, **dadurch gekennzeichnet, dass** die Führung aus zwei Profilen (65) mit im Wesentlichen U-förmigem Querschnitt gebildet ist, die an den Längsseitenwänden des Führungsschachtes (26) zueinander gegenüberliegend befestigt sind.

9. Schiebefenstervorrichtung nach einem der vorgenannten Ansprüche, **dadurch gekennzeichnet, dass** der Führungsschacht (26) zumindest bereichsweise durch ein Führungsgerüst (6) gebildet ist, das in einer Aufnahme (22) des bodenseitigen Profilteils (2) eingebracht, insbesondere in diese eingeklipst ist.

10. Schiebefenstervorrichtung nach einem der vorgenannten Ansprüche, **dadurch gekennzeichnet, dass** ein Abdeckstreifen (7) angeordnet ist, der jeweils mit einem Ende mit einer Seite des verschiebbaren Fensterelements (4) verbunden ist und auf der dem Fensterelement (4) entgegengesetzten Seite der Stützrollenanordnung verläuft, die bevorzugt in Form einer Stützrollenschiene (5) ausgebildet ist.

11. Schiebefenstervorrichtung nach einem der Ansprüche 1 bis 9, **dadurch gekennzeichnet, dass** ein erster Abdeckstreifen (7) endseitig mit einer Seite des verschiebbaren Fensterelements (4) und ein zweiter Streifen endseitig mit der anderen Seite des Fensterelements (4) verbunden ist, wobei beide Abdeckstreifen (7) in der Führung geführt sind.

12. Schiebefenstervorrichtung nach einem der vorgenannten Ansprüche, **dadurch gekennzeichnet, dass** der wenigstens eine Abdeckstreifen (7) derart ausgebildet und in der Führung geführt ist, dass er eine Ebene mit den Begrenzungskanten des Führungsschachtes (26) ausbildet.

## Claims

1. Sliding window device comprising a rectangular window frame for installation in a window cut-out, in which window frame a first, fixed window element (3) and a second, displaceable window element (4) are arranged, wherein the window frame is formed by a circumferential profile (1), which comprises a floor-side profile part (2), a ceiling-side profile part and two lateral profile parts, wherein the floor-side profile part (2) has a guide shaft (26), in which a support roller arrangement is provided, on which the second window element (4) is mounted, wherein a guide is provided on the two longitudinal side walls of the guide shaft (26) in the floor-side profile part (2), in which at least one flexible cover strip (7) for temporarily covering the guide shaft (26) is guided, which is connected on at least one end to the displaceable window element (4), **characterised in that** the guide shaft (26) has a C-shaped cross-section, with a gap, through which a keel (42) arranged on the displaceable window element (4) engages.

2. Sliding window device according to claim 1, **characterised in that** the guide is formed by two grooves arranged opposite one another, in which the cover strip (7) engages.

3. Sliding window device according to claim 1 or 2, **characterised in that** the cover strip (7) has a T-shaped cross-section and is arranged in the guide in such a manner that its central web projects into the gap.

4. Sliding window device according to claim 3, **characterised in that** the width of the central web of the cover strip (7) substantially corresponds to the width of the gap.

5. Sliding window device according to one of the previous claims, **characterised in that** the guide opens on at least one side into a deflection arranged within the guide shaft (26), around which the strip can be deflected, wherein the at least one deflection preferably comprises a deflection roller (8).

6. Sliding window device according to claim 5, **characterised in that** the cover strip (7) is made of plastic, preferably of a thermoplastic elastomer (TPE).

7. Sliding window device according to one of the previous claims, **characterised in that** the cover strip (7) is transparent, wherein illuminants, preferably LEDs, are arranged in the guide shaft (26), which can be controlled via an arranged switch.

8. Sliding window device according to one of the previous claims, **characterised in that** the guide is formed from two profiles (65) with a substantially U-shaped cross-section, which are fastened opposite one another to the longitudinal walls of the guide shaft (26).

9. Sliding window device according to one of the previous claims, **characterised in that** the guide shaft (26) is formed at least in some areas by a guide frame (6), which is inserted in a receptacle (22) of the floor-side profile part (2), in particular clipped into it.

10. Sliding window device according to one of the previous claims, **characterised in that** a cover strip (7) is arranged, which is respectively connected at one end to one side of the displaceable window element (4) and runs on the side of the support roller arrangement opposite the window element (4), which is preferably designed in the form of a support roller rail (5).

11. Sliding window device according to one of claims 1 to 9, **characterised in that** a first cover strip (7) is connected at the end to one side of the displaceable window element (4) and a second strip is connected at the end to the other side of the window element (4), wherein both cover strips (7) are guided in the guide.

12. Sliding window device according to one of the previous claims, **characterised in that** the at least one cover strip (7) is designed and guided in the guide in such a manner that it forms a plane with the boundary edges of the guide shaft (26).

## Revendications

1. Dispositif de fenêtre coulissante, comprenant un cadre rectangulaire de fenêtre à incorporer dans une baie pour fenêtre, cadre de fenêtre dans lequel sont disposés un premier élément fenêtre à demeure (3) et un second élément fenêtre coulissant (4), sachant que le cadre de fenêtre est formé d'un profilé périmétrique (1) comprenant une partie profilée côté sol (2), une partie profilée côté plafond et deux parties profilées latérales, sachant que la partie profilée côté sol (2) présente une cavité de guidage (26) dans laquelle est présent un agencement de rouleaux d'appui sur lequel le second élément fenêtre (4) prend appui, sachant que contre les deux parois longitudinales de la cavité de guidage (26), dans la partie profilée côté sol (2), est incorporé un moyen de guidage dans lequel est guidé au moins un ruban de recouvrement flexible (7) servant à recouvrir temporairement la cavité de guidage (26), ruban qui à au moins une extrémité est relié avec l'élément fenêtre coulissant (4), **caractérisé en ce que** la cavité de guidage (26) présente une section en C avec une fente à travers laquelle engrène une quille (42) disposée contre l'élément fenêtre coulissant (4).

2. Dispositif de fenêtre coulissante selon la revendication 1, **caractérisé en ce que** le moyen de guidage est formé par deux gorges disposées se faisant face, dans lesquelles engrène le ruban de recouvrement (7).

3. Dispositif de fenêtre coulissante selon la revendication 1 ou 2, **caractérisé en ce que** le ruban de recouvrement (7) présente une section en T et est disposé dans le moyen de guidage de sorte que sa nervure médiane fasse saillie dans la fente.

4. Dispositif de fenêtre coulissante selon la revendication 3, **caractérisé en ce que** la largeur de la nervure médiane du ruban de recouvrement (7) correspond pour l'essentiel à la largeur de la fente.

5. Dispositif de fenêtre coulissante selon l'une des revendications précédentes, **caractérisé en ce que** le moyen de guidage aboutit sur au moins un côté dans un dispositif de renvoi disposé à l'intérieur de la cavité de guidage (26), dispositif autour duquel le ruban peut être renvoyé, sachant qu'au moins un dispositif de renvoi comprend de préférence un rouleau de renvoi (8).

6. Dispositif de fenêtre coulissante selon la revendication 5, **caractérisé en ce que** le ruban de recouvrement (7) est fabriqué en plastique, de préférence en élastomère thermoplastique (TPE).

7. Dispositif de fenêtre coulissante selon l'une des revendications précédentes, **caractérisé en ce que** le ruban de recouvrement (7) est configuré transparent, sachant que dans la cavité de guidage (26) sont disposés des moyens d'éclairage, de préférence des LED, pouvant être commandées par un interrupteur installé.

8. Dispositif de fenêtre coulissante selon l'une des revendications précédentes, **caractérisé en ce que** le moyen de guidage est formé par deux profilés (65) de section pour l'essentiel en U, qui sont fixés contre les parois longitudinales de la cavité de guidage (26) de sorte à se faire face.

9. Dispositif de fenêtre coulissante selon l'une des revendications précédentes, **caractérisé en ce que** la cavité de guidage (26) est formée au moins localement par un châssis de guidage (6) qui est incorporé - notamment clipsé - dans un logement (22) de la partie profilée côté sol (2).

10. Dispositif de fenêtre coulissante selon l'une des revendications précédentes, **caractérisé en ce qu'**est disposé un ruban de recouvrement (7) qui respectivement est relié par une extrémité avec un côté de l'élément fenêtre coulissant (4), et qui circule sur l'agencement de rouleaux d'appui situé sur le côté opposé de l'élément fenêtre (4), agencement qui est configuré de préférence en forme de rail (5) à rouleaux d'appui.

11. Dispositif de fenêtre coulissante selon l'une des revendications 1 à 9, **caractérisé en ce qu'**un premier ruban de recouvrement (7) est relié à une extrémité avec un côté de l'élément fenêtre coulissant (4) et qu'un deuxième ruban est relié à une extrémité avec l'autre côté de l'élément fenêtre (4), sachant que les deux rubans de recouvrement (7) sont guidés dans le moyen de guidage.

12. Dispositif de fenêtre coulissante selon l'une des revendications précédentes, caractérisé en ce sachant qu'au moins un ruban de recouvrement (7) est configuré et guidé dans le moyen de guidage de sorte à former un plan avec les bords délimitant la cavité de guidage (26).
